# FASCICULE DE BREVET EUROPEEN

(11) **EP 0 027 671 B1**
(45) Date de publication et mention de la délivrance du brevet: **30.03.1983**
(21) Numéro de dépôt: 80200963.9
(22) Date de dépôt: 13.10.1980
(51) Int. Cl.: G04B 27/02, G04B 37/06

(54) **Dispositif de remontage et de mise à l'heure d'une pièce d'horlogerie**
Vorrichtung zum Aufziehen und Stellen einer Uhr
Device for winding up and setting a time measuring instrument

(30) Priorité: 19.10.1979 CH 9400/79
(43) Date de publication de la demande: 29.04.1981
(73) Titulaire: CORUM RIES, BANNWART & Co., CH-2301 - La Chaux-de-Fonds (CH)
(72) Inventeur: Calabrese, Vincent, CH-1006 - Lausanne (CH)
(74) Mandataire: Meylan, Robert Maurice

## Description

La présente invention a pour objet un dispositif de remontage et de mise à l'heure de pièce d'horlogerie, dans lequel la tige de remontoir est montée coulissante dans l'arbre, creux, du barillet et porte un pignon destiné à venir en prise avec une roue de la minuterie.

Un tel dispositif est décrit dans le brevet CH-A-128779. Dans ce dispositif antérieur, développé pour équiper des mouvements étroits du type baguette, dans lesquels il est difficile, vu le manque de place, de disposer la tige de remontoir parallèlement au cadran, l'embrayage, du type Bréguet, est réalisé entre la couronne et une roue montée sur un prolongement de l'arbre du barillet. Cette disposition des organes d'embrayage rend impossible une réalisation étanche à la poussière. Le prolongement de l'arbre de barillet rend d'autre part l'ensemble relativement haut.

La présente invention vise à réaliser un dispositif susceptible d'être monté sur une couronne étanche à la poussière et de faible hauteur, utilisant l'espace compris dans la hauteur du barillet.

Le dispositif selon l'invention, tel que défini par la revendication 1, satisfait ces exigences. Le mécanisme de remontage est entièrement logé à l'intérieur de l'arbre du barillet, dans l'épaisseur du barillet. La tige peut être fixée de manière usuelle à une couronne étanche à la poussière. L'ensemble est particulièrement compact.

Le dessin annexé représente, à titre d'exemple, une forme d'exécution de l'invention.
La figure 1 représente une vue en coupe axiale du dispositif en position de remontage.
La figure 2 représente le même dispositif en position de mise à l'heure.

Le dessin montre partiellement, en coupe, une boîte de montre abritant un mouvement, par exemple un mouvement allongé, étroit, comprenant une platine 1 et un pont inférieur 2 entre lesquels est monté un barrillet 3 muni d'un rochet 4 fixé à l'arbre ou bonde du barillet 5, le rochet étant pivoté dans la platine 1 par l'intermédiaire d'une pierre 6, tandis que l'arbre 5 est pivoté dans le pont 2 par l'intermédiaire d'une pierre 7. Le mouvement est fixé directement contre le fond de boîte 8. Le reste de la boîte, par exemple une boîte rectangulaire étroite n'a pas été représenté. Il en est de même du ressort moteur logé dans le barillet 3.

L'arbre creux 5 du barillet est traversé par une tige de remontoir constituée de deux parties 9 et 10 rapportées. La partie 9, cylindrique, est munie d'un carré 11 par lequel elle est accouplée à l'extrémité de l'autre partie 10 de la tige. La partie 9 traverse librement le rochet 4 et elle est pivotée dans un pont supérieur 12 du mouvement. Sur la tige 9 est fixé un pignon 13 destiné à venir et en prise avec la minuterie. Entre le pignon 13 et le pont supérieur 12 est monté un ressort bombé 15, dit clinquant, travaillant en compression et ayant tendance à repousser le pignon 13, et par conséquent la tige de remontoir, en direction,de la platine.

La partie de tige 9 traverse en outre librement une pièce 16 montée coulissante dans un logement 17 de l'arbre de barillet 5 et venant buter contre une portée de cet arbre. Cette pièce 16 joue le rôle d'un pignon coulant et présente une denture Bréguet 18. La pièce 16 est soumise à l'action d'un ressort de rappel bombé 19 analogue au ressort 15, s'appuyant contre le rochet 4. Contrairement à un pignon coulant usuel la pièce 16 ne présente pas de seconde denture mais est rendue solidaire de l'arbre 5 par un simple méplat 16a. Toute autre forme non totalement circulaire pourrait convenir à cet effet.

L'autre partie de tige 10 est également munie d'une denture Bréguet 20 coopérant avec la denture Bréguet 18 de la pièce 16. La partie de tige 10 présente en outre deux gorges 21 et 22 séparées par un double cône 23 coopérant avec un ressort 24, en forme de rondelle, logé dans une creusure d'une pièce circulaire 25 jouant le rôle d'un tube pour une couronne 26, et retenu par la pierre 7. Ce ressort 24 joue le rôle d'un ressort de tirette. Il positionne la tige dans ses positions respectives de remontage (fig. 1) et de mise à l'heure (fig. 2) par ses deux gorges 21 et 22. La tige est fixée à la couronne 26 par un écrou 27 logé dans la couronne, venant se visser sur l'extrémité filetée de la tige, laquelle est solidarisée en rotation de la couronne 26 par un carré 28. L'étanchéité à la poussière est réalisée, de manière connue en soi, au moyen d'un joint 0- ring 29 logé dans une gorge du tube 25 et s'appuyant sur le noyau lisse de la couronne.

Dans la position représentée à la figure 1, on voit que les deux dentures Bréguet 18 et 20 sont en prise, la rotation, dans le sens horaire, de la couronne 26 entraînant l'arbre de barillet pour l'armage du ressort. Lorsqu'on tourne la couronne dans le sens anti-horaire la denture Bréguet 20 glisse sur la denture 18 en repoussant la pièce 16 à l'encontre du ressort 19.

Dans la position représentée à la figure 2 la couronne 26 est écartée du fond 8 et la denture Bréguet 20 n'est plus en prise avec la denture 18. Par contre, le pignon 13 est en prise avec le renvoi 14 permettant ainsi la mise à l'heure. Il convient de relever que la présence du ressort 15 permet d'éviter un chassage de la partie 9 de la tige dans la partie 10.

l'invention n'est bien entendu pas limitée à la forme d'exécution décrite, mais de nombreuses variantes sont possibles tant dans la réalisation du « pignon coulant », de l'embrayage, que de la couronne.

## Revendications

1. Dispositif de remontage et de mise à l'heure de pièce d'horlogerie, dans lequel la tige de remontoir est montée coulissante dans l'arbre (5), creux, du barillet et porte un pignon (13) destiné à venir en prise avec une roue (14) de la minuterie, caractérisé par le fait que la tige est constituée de deux parties rapportées mobiles axialement, dont l'une (9), solidaire du pignon (13), traverse librement un organe d'embrayage (16) solidaire en rotation de l'arbre (5) du barillet, à l'intérieur de cet arbre, et destiné à venir en prise avec des moyens d'embrayage (20) prévus sur l'autre partie (10) de la tige solidaire d'une couronne étanche (26), ledit pignon (13) et la partie (9) de la tige qui lui est solidaire étant soumis à l'action d'un ressort (15) assurant le déplacement axial de l'ensemble et l'engrènement du pignon (13) avec la roue de minuterie (14) lorsque la couronne est amenée en position de mise à l'heure.

2. Dispositif selon la revendication 1, caractérisé par le fait que les moyens d'embrayage prévus sur l'une des parties de la tige sont venus d'une pièce avec cette partie.

3. Dispositif selon la revendication 1, caractérisé par le fait que les deux parties de la tige sont accouplées par un ajustage carré.

4. Dispositif selon la revendication 1, caractérisé par le fait que ledit organe d'embrayage (16), à denture Bréguet est monté coulissant dans l'arbre de barillet (5) à l'encontre d'un ressort (19) qui le maintient en butée contre une portée de l'arbre du barillet.

## Claims

1. Device for winding and setting to time a clockwork, wherein the winding stem is slidably mounted in the hollow arbor (5) of the barrel and carries a pinion (13) adapted to be brought into meshing engagement with a minute wheel, characterized by the fact that the stem consists of two axially movable insert sections of which one (9) rigid with the pinion (13) extends freely through a clutch member (16) rotatably solid with the barrel arbor (5), inside this arbor, and adapted to engage clutch means (20) provided on the other section (10) of the stem which is rigid with a waterproof winding button, said pinion (13) and said pinion (13) and said one stem section (9) rigid therewith being responsive to the action of a spring (15) causing the axial movement of the assembly and the meshing engagement between the pinion (13) and the minute wheel (14) when the winding button is moved to the time setting position.

2. Device according to claim 1, characterized by the fact that the clutch means provided on one of the stem sections are formed integrally with this section.

3. Device according to claim 1, characterized in that the two sections of the stem are coupled through square-sectioned means.

4. Device according to claim 1, characterized by the fact that said clutch member (16) provided with Bréguet teeth is slidably mounted in the barrel arbor (5) against the action of a spring (19) urging same in abutment against a shoulder of the barrel arbor.

## Patentansprüche

1. Vorrichtung zum Aufziehen und Stellen einer Uhr, wobei die Aufzugswell längsverschiebbar in der hohlen Welle (5) des Federhauses gelagert ist und ein Ritzel (13) zum Eingriff mit einem Rad (14) des Zeigerwerkes trägt, dadurch gekennzeichnet, dass die Aufzugswelle aus zwei axial gegeneinander beweglichen Teilen besteht, von denen der eine (9) fest mit dem Ritzel (13) verbunden ist und frei durch einen Kupplungsring (16) geht, welcher drehfest mit der Welle (5) des Federhauses im Innern dieser Welle angeordnet ist und mit einer Kupplungseinrichtung (20) am anderen Teil (10) der Welle in Eingriff kommt, der fest mit einer dichten Krone (26) verbunden ist, und dass das Ritzel (13) und der Teil (9) der Welle, welcher hiermit fest verbunden ist, unter dem Druck einer Feder (15) stehen, welche deren axiale Verschiebung und den Eingriff des Ritzels (13) mit dem Zeigerwerkrad (14) bewirkt, sobald die Krone in die Zeigerstellage gebracht ist.

2. Vorrichtung nach Anspruch 1, dadurch gekennzeichnet, dass die Kupplungseinrichtung an einem der Teile der Aufzugswelle einstückig an diesem Teil angearbeitet ist.

3. Vorrichtung nach Anspruch 1, dadurch gekennzeichnet, dass die beiden Teile der Aufzugswelle mittels einer viereckigen Fassung aneinander gekuppelt sind.

4. Vorrichtung nach Anspruch 1, dadurch gekennzeichnet, dass der Kupplungsring (16) mit Bréguet-Zahnung auf der Federhauswelle (5) gegen eine Feder (19) verschiebbar ist, welche ihn im Anschlag gegen eine Ringfläche der Federhauswelle hält.
